# EUROPÄISCHE PATENTSCHRIFT

(11) **EP 3 700 675 B1**
(45) Veröffentlichungstag und Bekanntmachung des Hinweises auf die Patenterteilung: **01.12.2021**
(21) Anmeldenummer: 18789608.9
(22) Anmeldetag: 18.10.2018
(51) Int. Cl.: B02C 4/30

(54) **BRECHWALZE EINES WALZENBRECHERS UND VERFAHREN ZUM HERSTELLEN EINER BRECHWALZE**
CRUSHING ROLL OF A ROLL CRUSHER AND METHOD FOR PRODUCING A CRUSHING ROLL
CYLINDRE BROYEUR D'UN BROYEUR À CYLINDRES ET PROCÉDÉ POUR LA FABRICATION D'UN CYLINDRE BROYEUR

(30) Priorität: 24.10.2017 DE 102017219013
(43) Veröffentlichungstag der Anmeldung: 02.09.2020
(73) Patentinhaber: thyssenkrupp Industrial Solutions AG, 45143 Essen (DE); thyssenkrupp AG, 45143 Essen (DE)
(72) Erfinder: IRMAK, Baris, 59269 Beckum (DE); EVERMANN, Daniel, 48231 Warendorf (DE)
(74) Vertreter: thyssenkrupp Intellectual Property GmbH
(86) Internationale Anmeldenummer: PCT/EP2018/078472
(87) Internationale Veröffentlichungsnummer: WO 2019/081313

(56) Entgegenhaltungen:
- EP-A1- 2 940 169
- WO-A2-2011/008439
- DE-C- 93 384
- US-A1- 2013 299 618

## Beschreibung

Die Erfindung betrifft eine Brechwalze eines Walzenbrechers mit einer Mehrzahl von Brechplatten sowie ein Verfahren zum Herstellen einer solchen Brechwalze.

Zur Zerkleinerung von Materialien, wie Kalkstein, Ölschiefer Mergel, Ton, Ölsand oder ähnlichen mineralischen Materialien werden üblicherweise Brecher, insbesondere Walzenbrecher eingesetzt. Bekannte Walzenbrecher weisen zwei Brechwalzen auf, die gegenläufig zueinander rotieren und einen Brechspalt zwischen den Brechwalzen ausbilden. Üblicherweise sind die Brechwalzen aus einer Mehrzahl von Brechplatten ausgebildet die umfangsmäßig nebeneinander zu einer Brechwalze angeordnet sind. Die Brechplatten der Brechwalzen weisen gleichmäßig zueinander beabstandete Brechwerkzeuge, wie Schlagleisten, Hammer oder Brechzähne auf. Die Brechwerkzeuge und die Oberfläche der Brechwalzen eines Walzenbrechers sind einem hohen Verschleiß ausgesetzt und müssen daher regelmäßig ausgetauscht werden. Beispielsweise aus der DE4123967A1 ist ein solches Brechwerkzeug bekannt. Aus der WO 2011 008 439 A2 ist des Weiteren eine Mahlwalze einer Walzenmühle bekannt, die an ihrer Oberfläche eine Platte mit einer Mehrzahl von aus Keramik ausgebildeten Verschleißschutzeinlagen aufweist. Die EP 2 940 169 A1 offenbart, dass die Oberfläche eines Brechers aus einem Verbundwerkstoff ausgebildet ist und aus der US 2013 299 618 A1 ist eine Brechwalze mit einer Mehrzahl von Brechplatten und mit einer Hülle aus einem Stahl oder einer Stahllegierung bekannt.

Um dem Verschleiß der Brechwerkzeuge und der Oberfläche der Brechplatten entgegenzuwirken, ist es bekannt, auf die beispielsweise aus relativ weichem Stahl ausgebildeten Brechwerkzeuge oder Brechplatten eine Hartmetallschicht, wie beispielsweise Wolframcarbid aufzulöten oder zu schweißen. Üblicherweise weist eine solche Verschleißschutzschicht eine Dicke von maximal 6 mm auf, wobei das Aufbringen einer dickeren Schicht technisch nicht möglich ist. Bei einem Verschleiß der auf das Brechwerkzeug oder die Brechplatte aufgebrachten Verschleißschutzschicht, ist der relativ weiche Stahl des Brechwerkzeugs oder der Brechplatte dem Verschleiß ausgesetzt, sodass dieses sehr schnell verschleißt und es häufig zu einer Beschädigung und einem Ausfall des Walzenbrechers kommt.

Davon ausgehend ist es Aufgabe der vorliegenden Erfindung, eine Brechwalze mit einer Brechplatte bereitzustellen, die einen geringen Verschleiß aufweist, wobei ein häufiges Auswechseln der Brechwerkzeuge oder der Brechplatten vermieden wird. Gleichzeitig ist es Aufgabe, eine möglichst einfach und kostengünstig herstellbare Brechwalze bereitzustellen.

Diese Aufgabe wird erfindungsgemäß durch eine Vorrichtung mit den Merkmalen des unabhängigen Vorrichtungsanspruchs 1 und durch ein Verfahren mit den Merkmalen des unabhängigen Verfahrensanspruchs 11 gelöst. Vorteilhafte Weiterbildungen ergeben sich aus den abhängigen Ansprüchen.

Eine Brechwalze eines Walzenbrechers zur Zerkleinerung von mineralischem Material weist nach einem ersten Aspekt eine Mehrzahl von Brechplatten auf, die die Mantelfläche der Brechwalze ausbilden. An jeder Brechplatte ist eine Mehrzahl von Brechwerkzeugen angebracht. Die zumindest eine Brechplatte ist aus einem Metallmatrix-Verbundwerkstoff ausgebildet, der eine Verschleißschutzeinlage aus einem Hartmetall und/ oder aus Keramik aufweist.

Ein Walzenbrecher umfasst vorzugsweise zwei gegenläufig rotierende Brechwalzen, die nebeneinander angeordnet sind. Zwischen den Brechwalzen ist ein Mahlspalt ausgebildet, in dem Material, wie beispielsweise wie Kalkstein, Mergel, Ton, Ölschiefer oder Ölsand zerkleinert wird. Jede Brechwalze ist aus einer Mehrzahl von Brechplatten ausgebildet, die beispielsweise jeweils teilkreisringförmig ausgebildet sind und umfangsmäßig nebeneinander zu einer Brechwalze angeordnet und miteinander verbunden werden, sodass die Brechplatten die Oberfläche der Brechwalze ausbilden. Vorzugsweise werden die Brechplatten um eine Antriebswelle herum angeordnet und an dieser befestigt. An jeder Brechplatte ist eine Mehrzahl von Brechwerkzeugen befestigt, die der Zerkleinerung des Materials dienen.

Bei dem Brechwerkzeug handelt es sich beispielsweise um eine Schlagleiste, einen Brechzahn, oder um ein Prallelement, wie ein Hammer eines Hammerbrechers. Das Brechwerkzeug ist insbesondere an einer Brechwalze eines Walzenbrechers angebracht, wobei die Brechwalze beispielsweise eine Mehrzahl von Ausnehmungen in ihrer Oberfläche aufweist in der jeweils ein Brechwerkzeug angebracht ist.

Bei dem zu zerkleinernden Material handelt es sich beispielsweise um mineralische Brechgüter, wie beispielsweise Ölsand, Kohle und Erze, wie Eisenerz und Nickelerz oder auch Zementklinker.

Unter einen Metallmatrix-Verbundwerkstoff ist ein Werkstoff aus einem Metallmatrixmaterial wie beispielsweise Stahl zu verstehen, in den die Verschleißschutzeinlage aus einem Hartmetall und/ oder aus Keramik eingegossen ist. Die Verschleißschutzeinlage ist insbesondere aus einem verschleißfesteren Material als das Metallmatrixmaterial ausgebildet.

Die Brechplatte ist vorzugsweise einstückig aus dem Metallmatrix-Verbundwerkstoff ausgebildet, insbesondere gegossen. Ein Metallmatrix-Verbundwerkstoff mit einer Verschleißschutzeinlage aus einem Hartmetall und/oder aus Keramik bietet den Vorteil einer hohen Verschleißfestigkeit der Brechplatte. Des Weiteren ist die Herstellung der Brechplatten aus dem Metallmatrix-Verbundwerkstoff vergleichsweise einfach und kostengünstig, wobei die Verschleißschutzeinlage in dem Bereich der Brechplatte positioniert werden kann, an dem der höchste Verschleiß zu erwarten ist.

Gemäß einer ersten Ausführungsform weist jede Brechplatte eine Mehrzahl von Verschleißschutzeinlagen auf. Insbesondere sind die Verschleißschutzeinlagen identisch ausgebildet und derart nebeneinander angeordnet, dass sie zumindest teilweise die Oberfläche der Brechplatte ausbilden. Vorzugsweise sind die Verschleißschutzeinlagen plattenförmig ausgebildet. Plattenförmige Verschleißschutzeinlagen sind besonders einfach herstellbar, wobei durch die Anordnung einer Mehrzahl von Verschleißschutzeinlagen, beispielsweise unterschiedlicher Größe, nebeneinander nahezu jede Oberflächenstruktur der Brechplatte ausgebildet werden kann.

Die Brechplatten sind gemäß einer weiteren Ausführungsform durch ein Gießverfahren hergestellt. Die Verschleißschutzeinlage wird vorzugsweise in der Gussform zum Gießen der Brechplatten positioniert. Anschließend wird die Gussform mit dem Metallmatrixmaterial ausgefüllt, das die Verschleißschutzeinlage zumindest teilweise oder vollständig umschließt. Ein Gießen der Brechplatten bietet eine besonders einfache Herstellungsmöglichkeit der Brechplatten, wobei diese in großer Stückzahl herstellbar sind.

Gemäß einer weiteren Ausführungsform umfasst die Verschleißschutzeinlage, Wolframcarbid, Keramik, Titancarbid, Borcarbid, Niobcarbid oder Chromcarbid oder aus einer Mischung aus diesen Werkstoffen. Vorzugsweise wird die Verschleißschutzeinlage aus einem pulverförmigen und/ oder körnigem Gemisch aus den genannten Werkstoffen hergestellt, wobei das Gemisch erhitzt, insbesondere begast und gebacken, wird. Insbesondere wird das Gemisch in einer beispielsweise flexible Form erhitzt, die der Negativform der Verschleißschutzeinlage entspricht. Anschließend wird das Gemisch abgekühlt und härtet zu einer porösen Struktur aus. Die Verschleißeinlage ist einstückig ausgebildet und wird nach der Durchführung des oben beschriebenen Herstellungsverfahrens in der Gussform zur Herstellung der Brechplatte positioniert. Bei dem Metallmatrixmaterial handelt es sich beispielsweise um hochtemperaturfesten Stahl und/oder einen Stahl mit einer Härte von etwa 150 - 400 HB (Brinell). Unter einem hochtemperaturfesten Stahl ist ein warmfester Stahl mit einem hohen Chrom-Nickel-Anteil zu verstehen, der eine Temperaturbeständigkeit von bis zu 650°C, insbesondere bis zu 1000°C aufweist.

Die Verschleißschutzeinlage ist gemäß einer weiteren Ausführungsform zumindest teilweise in ein Metallmatrixmaterial eingegossen. Vorzugsweise ist das Metallmatrixmaterial in die poröse Struktur der Verschleißschutzeinlage infiltriert und umschließt die Verschleißschutzeinlage. Die Verschleißschutzeinlagen weist vorzugsweise eine Dicke von 10 - 200mm, insbesondere 20 - 100mm, vorzugsweise 30 - 50mm auf.

Gemäß einer weiteren Ausführungsform ist zumindest eine Verschleißschutzeinlage teilkreisringförmig ausgebildet. Dies ermöglicht eine umfangsmäßige Anordnung einer Mehrzahl von Verschleißschutzeinlagen nebeneinander, sodass die Oberfläche der Brechplatte zumindest teilweise oder vollständig durch die Verschleißschutzeinlagen ausgebildet wird.

Die Brechwalze weist gemäß einer weiteren Ausführungsform eine Halterung zur Aufnahme eines Brechwerkzeugs auf, wobei die Halterung aus einem Metallmatrix-Verbundwerkstoff ausgebildet ist, der eine Verschleißschutzeinlage aus einem Hartmetall und/ oder aus Keramik aufweist. Vorzugsweise ist die Halterung einstückig mit der Brechplatte ausgebildet. Es ist ebenfalls denkbar, dass die Hartlerung aus die Brechplatte geklebt, geschweißt, gelötet oder geschraubt ist- Die Verschleißschutzeinlage ist vorzugsweise an der Oberfläche der Halterung angebracht. Insbesondere ist die Verschleißschutzeinlage an in radialer Richtung der Brechwalze nach außen weisenden Seitenfläche der Halterung angeordnet. Die Oberfläche der Halterung ist im Betrieb des Walzenbrechers ebenfalls einem hohen Verschleiß durch das Aufprallen des zu zerkleinernden Materials ausgesetzt. Die Ausbildung der Halterung aus einem Metallmatrix-Verbundwerkstoff ermöglichen einen verbesserten Verschleißschutz insbesondere an den stark verschleißbeanspruchten Bereichen der Oberfläche der Halterungen.

Gemäß einer weiteren Ausführungsform ist das Brechwerkzeug aus einem Metallmatrix-Verbundwerkstoff ausgebildet, der eine Verschleißschutzeinlage aus einem Hartmetall und/ oder aus Keramik aufweist. Vorzugsweise ist das Brechwerkzeug einstückig ausgebildet und durch ein Gießverfahren hergestellt. Es ist ebenfalls denkbar, dass das Brechwerkzeug zwei Segmente aufweist, beispielsweise ein Befestigungssegment und ein daran angebrachtes Verschleißsegment, wobei zumindest das Verschleißsegment aus einem Metallmatrixverbundmaterial ausgebildet ist. Das Verschleißsegment bildet den radial äußeren Bereich des Brechwerkzeugs aus, wobei zumindest die Spitze eine Verschleißeinlage umfasst.

Die Erfindung umfasst auch ein Verfahren zum Herstellen einer Brechwalze eines Walzenbrechers, wobei die Brechwalze eine Mehrzahl von Brechplatten aufweist, die die Mantelfläche der Brechwalze ausbilden und das Verfahren die Schritte aufweist:
- Positionieren einer Verschleißschutzeinlage aus einem Hartmetall und/ oder Keramik in einer Gussform zum Gießen einer Brechplatte der Brechwalze und
- Gießen der Brechplatte aus einem Metallmatrixmaterial, sodass die Verschleißschutzeinlage zumindest teilweise von dem Metallmatrixmaterial der Brechplatte umschlossen wird.

Die Verschleißschutzeinlage wird gemäß einer Ausführungsform vor dem Positionieren in der Gussform aus einem pulverförmigen und/ oder körnigem Gemisch aus Hartmetall und/ oder Keramik mittels Erhitzen hergestellt. Anschließend wird die abgekühlte Verschleißschutzeinlage insbesondere in der Gussform befestigt und mit dem Metallmatrixmaterial umschlossen.

### Beschreibung der Zeichnungen

Die Erfindung ist nachfolgend anhand mehrerer Ausführungsbeispiele mit Bezug auf die beiliegenden Figuren näher erläutert.
- Fig. 1: zeigt einen Walzenbrecher mit zwei Brechwalzen mit Brechplatten gemäß einem Ausführungsbeispiel.
- Fig. 2: zeigt eine schematische Darstellung einer Brechplatte mit einer Mehrzahl von Brechwerkzeugen in einer perspektivischen Ansicht gemäß einem Ausführungsbeispiel.
- Fig. 3: zeigt eine schematische Darstellung der Brechplatte gemäß Fig. 1 in einer Schnittansicht.
- Fig. 4: zeigt eine schematische Darstellung eines Brechwerkzeugs in einer perspektivischen Ansicht gemäß einem Ausführungsbeispiel.

Fig. 1 zeigt einen Walzenbrecher 11 mit zwei Brechwalzen 1, die nebeneinander angeordnet sind und wobei zwischen den Brechwalzen 1 ein Brechspalt 26 ausgebildet ist, in dem das Material zerkleinert wird. Die Brechwalzen 1 umfassen jeweils eine Mehrzahl von Brechplatten 10, welche die Oberfläche der Brechwalze 1 ausbilden und umfangsmäßig nebeneinander angeordnet sind. Beispielhaft weist jede der Brechwalzen 1 jeweils sechs Brechplatten 10 auf. Die Brechplatten 10 weisen jeweils auf ihrer Oberfläche eine Mehrzahl von Brechwerkzeugen 12 auf, die umfangsmäßig auf der jeweiligen Brechwalze 1 angeordnet und gleichmäßig zueinander beabstandet sind. Auf der Oberfläche der Brechplatten 10 sind eine Mehrzahl von Halterungen 16 angeordnet, insbesondere verschweißt, verschraubt oder einstückig mit der Brechplatte 10 ausgebildet, wobei an jeder Halterung 16 jeweils ein Brechwerkzeug 18 befestigt ist. Jede Halterung 16 weist eine Ausnehmung auf, in der jeweils ein Brechwerkzeug 18 befestigt ist. Die Ausnehmungen in den Halterungen 16 sind insbesondere derart angeordnet, dass die Brechwerkzeuge 12 in einem Winkel von etwa 30-60°, vorzugsweise 45° zur Radialen der Brechwalze 1 ausgerichtet sind. Im Betrieb des Walzenbrechers 11 rotieren die Brechwalzen 1 in Pfeilrichtung gegenläufig zueinander. Das zu zerkleinernde Material wird von oben in den Brechspalt 26 aufgegeben und in dem Brechspalt 26 zerkleinert.

Fig. 2 zeigt eine Brechplatte 10 mit einer Mehrzahl von Brechwerkzeugen 18. Die Brechplatte 10 ist beispielhaft teilkreisbogenförmig ausgebildet und weist acht Brechwerkzeuge 18 auf, die zueinander versetzt auf der Oberfläche der Brechplatte 10 angebracht sind. Beispielhaft sind jeweils zwei Brechwerkzeuge 18 in Umfangsrichtung der Brechwalze nebeneinander angeordnet, sodass vier in Umfangsrichtung verlaufende Reihen mit jeweils zwei Brechwerkzeugen axial hintereinander angeordnet sind. Die Brechwerkzeuge 18 sind mittels jeweils einer Halterung 16 an der Brechplatte 10 befestigt. Beispielsweise sind die Halterungen 16 einstückig mit der Brechplatte 10 ausgebildet auf stoffschlüssig, insbesondere verschweißt, mit der Brechplatte 10 verbunden. Über die Breite der Halterungen 16 ist der Umfang der Brechplatte 10 verstärkt, sodass der Durchmesser der Brechwalze vergrößert ist. Die Brechplatte 10 weist daher in axialer Richtung ein stufenförmiges Profil auf, wobei sich die einzelnen Stufen in Umfangsrichtung erstrecken.

Die Brechplatte 10 ist aus einem Metallmatrix-Verbundwerkstoff ausgebildet und umfasst eine Verschleißschutzeinlage 14 und eine Metallmatrix 12. Die Verschleißschutzeinlage 14 ist vorzugsweise zumindest teilweise in die Metallmatrix 12 eingebettet. Beispielhaft umfasst die Brechplatte 10 der Fig. 2 eine Mehrzahl von Verschleißschutzeinlagen 14, die teilkreisbogenförmig ausgebildet sind. Die Verschleißschutzeinlagen weisen beispielsweise eine Dicke von 10 - 200mm, insbesondere 20 - 100mm, vorzugsweise 30 - 50mm auf, sind streifenförmig ausgebildet und in axialer Richtung nebeneinander angeordnet. Die Brechplatte 10 der Fig. 2 weist beispielhaft zehn Verschleißschutzeinlagen 14 auf, die jeweils die gleiche Breite und Dicke aufweisen, wobei die Breite beispielsweise der Breite einer Stufe, insbesondere der Breite einer Halterung 16 entspricht. Es ist ebenfalls denkbar, dass die Brechplatte lediglich eine Verschleißschutzeinlage aufweist, die sich über die Oberfläche der Brechplatte erstreckt. Vorzugsweise ist die gesamte Oberfläche der Brechplatte 10 mit zumindest einem oder mehreren Verschleißschutzeinlagen 14 bedeckt.

Die Verschleißschutzeinlagen 14 sind beispielsweise jeweils einstückig ausgebildet und umfassen ein Hartmetall, wie Wolframcarbid, Titancarbid, Borcarbid oder Chromcarbid oder Keramik oder eine Kombination dieser Werkstoffe und weist eine poröse oder wabenförmige Struktur auf. Vorzugsweise wird die Verschleißschutzeinlage aus einem pulverförmigen und/ oder körnigem Gemisch aus den oben genannten Werkstoffen hergestellt, wobei das Gemisch erhitzt, insbesondere begast und gebacken, wird. Insbesondere wird das Gemisch in einer beispielsweise flexible Form erhitzt, die der Negativform der Verschleißschutzeinlage entspricht. Anschließend kühlt das Gemisch ab und härtet zu einem sehr verschleißbeständigen Körper mit einer porösen Struktur aus. Bei dem Metallmatrixmaterial handelt es sich beispielsweise um hochtemperaturfesten Stahl und/oder einen Stahl mit einer Härte von etwa 150 - 400 HB (Brinell). Unter einem hochtemperaturfesten Stahl ist ein warmfester Stahl mit einem hohen Chrom-Nickel-Anteil zu verstehen, der eine Temperaturbeständigkeit von bis zu 650°C, insbesondere bis zu 1000°C aufweist. Bei solchen Stählen handelt es sich beispielsweise um austenitische Chrom-Nickel-Stähle, wie beispielsweise GX25CrNiSi18-9, GX40CrNiSi25-12, GX40NiCrSiNb35-26. Hochtemperaturfeste Stähle bis 600°C sind beispielsweise Stähle gemäß DIN EN 10213. Hochtemperaturfeste Stähle bis 1200°C sind beispielsweise Stähle gemäß DIN EN 10295.

Die Verschleißschutzeinlagen 14 sind zumindest teilweise oder vollständig von dem Metallmatrixmaterial 12 umschlossen. Die Brechplatte 10 weist einen oberen, radial nach außen weisenden Bereich auf, der die in das Metallmatrixmaterial 12 eingebettete Verschleißschutzeinlage 14 umfasst und einen radial nach innen weisenden Bereich der ausschließlich das Metallmatrixmaterial 12 aufweist.

Bei der Herstellung der Brechplatte wird die Verschleißschutzeinlage 14 aus Keramik oder Hartmetall, wie Wolframcarbid, Titancarbid, Borcarbid, Niobcarbid oder Chromcarbid oder eine Mischung aus diesen Werkstoffen, in einer Gussform zum Gießen der Verschleißschutzeinheit 14 positioniert, beispielsweise befestigt. Die Verschleißschutzeinlage 14 weist beispielsweise eine Plattenform auf und wird auf der Oberseite der Brechplatte 10 positioniert. Anschließend wird die Brechplatte 10 aus dem Metallmatrixmaterial gegossen, sodass die Verschleißschutzeinlage 14 zumindest teilweise von dem Gussmaterial, nämlich dem Metallmatrixmaterial 12, umschlossen wird, wobei das Gussmaterial beispielsweise in die poröse Struktur der Verschleißschutzeinlage 14 infiltriert. Insbesondere wird die Verschleißschutzeinlage 14 vollständig von dem Gussmaterial umschlossen.

Die die Brechwerkzeuge 18 sind in einem Winkel von etwa 30-60°, vorzugsweise 45° zur Radialen der Brechwalze ausgerichtet und jeweils in einer Halterung 16 aufgenommen. Die Halterungen 16 weisen beispielhaft ebenfalls zumindest eine Verschleißschutzeinlage 14 auf und sind auch aus dem Metallmatrix-Verbundwerkstoff ausgebildet. Die Verschleißeilage 14 ist auf der Rückseite der Halterung 16, insbesondere auf der radial nach außen weisenden Fläche der Halterung 16 angeordnet. Der in Richtung der Brechplatte 10 weisende Bereich der Halterung 16 ist ausschließlich aus dem Metallmatrixmaterial 12 ausgebildet, wobei der radial nach außen weisende Bereich der Halterung 16 aus dem Metallmatrix-Verbundwerkstoff ausgebildet ist und die Verschleißschutzeinlage 14 umfasst.

Fig. 3 zeigt eine Schnittansicht der Brechplatte 10 der Fig. 2. Die Fig. 3 zeigt zwei Verschleißschutzeinlagen 14 an der Oberfläche der Brechplatte 10, die jeweils an einer Halterung 16 anliegen. Die Halterung 16 ist einstückig mit der Brechplatte ausgebildet und weist eine Bohrung 20 auf, die sich in einem Winkel von etwa 30-60°, vorzugsweise 45° zur Radialen der Brechwalze erstreckt. An der sich in Rotationsrichtung der Brechwalze weisenden Seitenfläche der Halterung 16 ist das Brechwerkzeug 18 angeordnet. Das Brechwerkzeug weist vorzugsweise ein Befestigungssegment 22 auf, das mit der Halterung 16 verbunden ist und ein Verschleißsegment 24, das aus der Halterung 16 hervorsteht und mit dem zu zerkleinernden Material in Kontakt kommt. Das Befestigungssegment 22 weist einen Schaft auf, der in der Bohrung 20 der Halterung 16 befestigt, beispielsweise verschraubt, ist. Der Verschleißbereich 24 ist im Wesentlichen zahnförmig ausgebildet und ist mit dem Befestigungsbereich beispielsweise einstückig ausgebildet oder stoffschlüssig verbunden, insbesondere verschweißt. Das Brechwerkzeug 18 ist vorzugsweise aus einem Metallmatrix-Verbundwerkstoff ausgebildet, wobei eine Verschleißschutzeinlage 14 an der Oberfläche, insbesondere an der Spitze des Brechwerkzeugs 18 angeordnet ist und der Brechzahn aus dem Metallmatrixmaterial gegossen ist. Insbesondere ist lediglich das Verschleißsegment 24 des Brechwerkzeugs 18 aus einem Metallmatrix-Verbundwerkstoff ausgebildet, wobei eine oder mehrere Verschleißschutzeinlagen and der in Rotationsrichtung weisenden Oberfläche des Verschleißsegments 24 angeordnet sind und von dem Metallmatrixmetarial zumindest teilweise umschlossen sind. Das Verschleißsegment 24 und das Befestigungssegment 22 sind beispielsweise miteinander verschraubt oder stoffschlüssig beispielsweise durch Schweißen miteinander verbunden.

Fig. 4 zeigt ein Brechwerkzeug 18 zum Anbringen an eine Brechplatte 10 einer Brechwalze. Das Brechwerkzeug 18 weist ein Befestigungssegment 22 und ein Verschleißsegment 24 auf, die miteinander verbunden sind und das Brechwerkzeug 18 ausbilden. Das Befestigungssegment 22 ist an einer Brechwalze eines Walzenbrechers befestigbar und weist einen Schaft auf. Der Schaft des Befestigungssegments 22 bildet ein Ende des Brechwerkzeugs 18 und ist beispielsweise in der Oberfläche der Brechplatte 10 oder an einer an der Brechplatte 10 angebrachten Halterung 16 befestigt. Vorzugsweise ist der Schaft vollständig in der Oberfläche der Brechplatte oder in einer an der Brechplatte 10 angebrachten Halterung 16 gemäß Fig. 2 angeordnet. Der Schaft weist eine Mehrzahl von Durchmessern auf, die der Befestigung des Schafts beispielsweise in einer Bohrung 20 in der Oberfläche der Brechplatte dienen. Es ist ebenfalls denkbar, dass der Schaft ein Gewinde zur Befestigung in der Bohrung 20 oder der Halterung 16 an der Oberfläche der Brechplatte 10 aufweist. Beispielsweise kann der Schaft einen konstanten Durchmesser aufweisen und ist mittels einer stoffschlüssigen Verbindung, wie Schweißen, Kleben, oder Löten an der Brechplatte oder einer Halterung 16 befestigt sein. Das Verschleißsegment 24 und das Befestigungssegment 22 sind beispielsweise miteinander über eine stoffschlüssige Verbindung, wie beispielsweise Löten, Schweißen oder Kleben verbunden.

Das Verschleißsegment 24 steht vorzugsweise zumindest teilweise oder vollständig aus der Oberfläche oder der Halterung 16 der Brechplatte 10 hervor und ist dem Verschleiß durch Kontakt mit dem zu zerkleinernden Material ausgesetzt. Das Befestigungssegment 22 kann mit dem Verschleißsegment 24 einstückig ausgebildet oder ein separates Bauteils sein, das aus einem duktileren Stahl, verglichen mit dem Verschleißsegment 24 ausgebildet ist. Beispielsweise wird ein Stahl mit einer Härte von 90-500 HB (Brinell), vorzugsweise 120-350 HB, insbesondere 150 - 200 HB, und vorzugsweise einer Bruchdehnung von etwa 18 - 26% verwendet.

Das Verschleißsegment 16 ist im Wesentlichen zahnförmig ausgebildet. Auch eine kegelstumpfförmige, halbkugelförmige oder die Form eines Paraboloids sind beispielsweise denkbar. Die nach außen weisende Spitze des Verschleißsegments 24, beispielsweise in etwa die Hälfte des Verschleißsegments 24, besteht aus dem Metallmatrix-Verbundwerkstoff. Die Verschleißschutzeinlage 14 bildet zumindest teilweise die Oberfläche, insbesondere die Spitze des Brechwerkzeugs 18, aus und ist zahnförmig ausgebildet. Bei dem Metallmatrix-Verbundwerkstoff und der Verschleißschutzeinlage 14 handelt es sich um den bereits mit Bezug auf Fig. 2 und 3 beschriebenen Werkstoff.

### Bezugszeichenliste

- 1: Brechwalze
- 10: Brechplatte
- 11: Walzenbrecher
- 12: Metallmatrix
- 14: Verschleißschutzeinlage
- 16: Halterung
- 18: Brechwerkzeug
- 20: Bohrung
- 22: Befestigungssegment
- 24: Verschleißsegment
- 26: Brechspalt

## Patentansprüche

1. Brechwalze (1) eines Walzenbrechers (11) aufweisend
eine Mehrzahl von Brechplatten (10), welche die Mantelfläche der Brechwalze (1) ausbilden und
eine Mehrzahl von an der Brechplatte (10) angebrachten Brechwerkzeugen (18), **dadurch gekennzeichnet, dass** zumindest eine Brechplatte (10) aus einem Metallmatrix-Verbundwerkstoff ausgebildet ist, der eine Verschleißschutzeinlage (14) aus einem Hartmetall und/ oder aus Keramik aufweist.

2. Brechwalze (1) nach Anspruch 1, wobei jede Brechplatte (10) eine Mehrzahl von Verschleißschutzeinlagen (14) aufweist.

3. Brechwalze (1) nach einem der vorangehenden Ansprüche, wobei die Brechplatten (10) durch ein Gießverfahren hergestellt sind.

4. Brechwalze (1) nach einem der vorangehenden Ansprüche, wobei die Verschleißschutzeinlage (14), Wolframcarbid, Keramik, Titancarbid, Borcarbid, Niobcarbid oder Chromcarbid oder aus einer Mischung aus diesen Werkstoffen umfasst.

5. Brechwalze (1) nach einem der vorangehenden Ansprüche, wobei die Verschleißschutzeinlage (10) zumindest teilweise in ein Metallmatrixmaterial eingegossen ist.

6. Brechwalze (1) nach einem der vorrangehenden Ansprüche, wobei die Verschleißschutzeinlage (14) teilkreisringförmig ausgebildet ist.

7. Brechwalze (1) nach einem der vorangehenden Ansprüche, wobei die Verschleißschutzeinlage (14) zumindest teilweise die Oberfläche der Brechplatte (10) ausbildet.

8. Brechwalze (1) nach einem der vorangehenden Ansprüche, wobei die Brechwalze eine Halterung (16) zur Aufnahme eines Brechwerkzeugs (18) aufweist und wobei die Halterung (16) aus einem Metallmatrix-Verbundwerkstoff ausgebildet ist, der eine Verschleißschutzeinlage (14) aus einem Hartmetall und/ oder aus Keramik aufweist.

9. Brechwalze (1) nach einem der vorangehenden Ansprüche, wobei die Verschleißschutzeinlage (14) eine poröse Struktur aufweist.

10. Brechwalze (1) nach einem der vorangehenden Ansprüche, wobei das Brechwerkzeug (18) aus einem Metallmatrix-Verbundwerkstoff ausgebildet ist, der eine Verschleißschutzeinlage (14) aus einem Hartmetall und/ oder aus Keramik aufweist.

11. Verfahren zum Herstellen einer Brechwalze (1) eines Walzenbrechers (11), wobei die Brechwalze (1) eine Mehrzahl von Brechplatten (10) aufweist, die die Mantelfläche der Brechwalze (1) ausbilden
und das Verfahren die Schritte aufweist:
- Positionieren einer Verschleißschutzeinlage (14) aus einem Hartmetall und/ oder Keramik in einer Gussform zum Gießen einer Brechplatte (10) der Brechwalze (1),
- Gießen der Brechplatte (10) aus einem Metallmatrixmaterial, sodass die Verschleißschutzeinlage (14) zumindest teilweise von dem Metallmatrixmaterial umschlossen wird und
- Befestigen einer Mehrzahl von Brechwerkzeugen (18) an der Brechplatte (10).

12. Verfahren nach Anspruch 11, wobei die Verschleißschutzeinlage (14) vor dem Positionieren in der Gussform aus einem pulverförmigen und/ oder körnigem Gemisch aus Hartmetall und/ oder Keramik mittels Erhitzen hergestellt wird.

## Claims

1. A crushing roll (1) of a roll crusher (11) having
a plurality of crushing plates (10) which form the lateral surface of the crushing roll (1) and
a plurality of crushing tools (18) attached to the crushing plate (10),
**characterized in that** at least one crushing plate (10) is formed from a metal matrix composite material which has an anti-wear insert (14) made of a hard metal and/or made of ceramic.

2. The crushing roll (1) as claimed in claim 1, wherein each crushing plate (10) has a plurality of anti-wear inserts (14).

3. The crushing roll (1) as claimed in one of the preceding claims, wherein the crushing plates (10) are produced by a casting method.

4. The crushing roll (1) as claimed in one of the preceding claims, wherein the anti-wear insert (14), comprises tungsten carbide, ceramic, titanium carbide, boron carbide, niobium carbide or chromium carbide, or a mixture of these materials.

5. The crushing roll (1) as claimed in one of the preceding claims, wherein the anti-wear insert (10) is cast at least partially in a metal matrix material.

6. The crushing roll (1) as claimed in one of the preceding claims, wherein the anti-wear insert (14) is partially ring-shaped.

7. The crushing roll (1) as claimed in one of the preceding claims, wherein the anti-wear insert (14) forms the surface of the crushing plate (10), at least in part.

8. The crushing roll (1) as claimed in one of the preceding claims, wherein the crushing roll has a mounting (16) for receiving a crushing tool (18) and wherein the mounting (16) is formed from a metal matrix composite material which has an anti-wear insert (14) made of a hard metal and/or made of ceramic.

9. The crushing roll (1) as claimed in one of the preceding claims, wherein the anti-wear insert (14) has a porous structure.

10. The crushing roll (1) as claimed in one of the preceding claims, wherein the crushing tool (18) is formed from a metal matrix composite material which has an anti-wear insert (14) made of a hard metal and/or made of ceramic.

11. A method for producing a crushing roll (1) of a roll crusher (11), wherein the crushing roll (1) has a plurality of crushing plates (10) which form the lateral surface of the crushing roll (1)
and the method comprises the steps:
- positioning an anti-wear insert (14) made of a hard metal and/or ceramic in a casting mold for casting a crushing plate (10) of the crushing roll (1) and
- casting the crushing plate (10) from a metal matrix material, so that the anti-wear insert (14) is at least partially enclosed by the metal matrix material.

12. The method as claimed in claim 11, wherein the anti-wear insert (14) is produced prior to positioning in the casting mold from a powder and/or granular mixture of hard metal and/or ceramic by means of heating.

## Revendications

1. Cylindre broyeur (1) d'un broyeur à cylindres (11), ledit cylindre broyeur comportant
une pluralité de plaques de broyage (10) qui forment la surface latérale du cylindre de broyage (1) et
une pluralité d'outils de broyage (18) fixés à la plaque de broyage (10), **caractérisé en ce qu'**au moins une plaque de broyage (10) est formée à partir d'un matériau composite à matrice métallique qui comporte un insert anti-usure (14) en métal dur et/ou en céramique.

2. Cylindre broyeur (1) selon la revendication 1, chaque plaque de broyage (10) comportant une pluralité d'inserts anti-usure (14).

3. Cylindre broyeur (1) selon l'une des revendications précédentes, les plaques de broyage (10) étant réalisées par un procédé de coulée.

4. Cylindre broyeur (1) selon l'une des revendications précédentes, l'insert anti-usure (14) comprenant du carbure de tungstène, de la céramique, du carbure de titane, du carbure de bore, du carbure de niobium ou du carbure de chrome ou un mélange de ces matériaux.

5. Cylindre broyeur (1) selon l'une des revendications précédentes, l'insert anti-usure (10) étant coulé au moins partiellement dans un matériau à matrice métallique.

6. Cylindre broyeur (1) selon l'une des revendications précédentes, l'insert anti-usure (14) étant partiellement circulaire.

7. Cylindre broyeur (1) selon l'une des revendications précédentes, l'insert anti-usure (14) formant au moins partiellement la surface de la plaque de broyage (10).

8. Cylindre broyeur (1) selon l'une des revendications précédentes, le cylindre broyeur comportant un support (16) destiné à recevoir un outil de broyage (18) et le support (16) étant formé à partir d'un matériau composite à matrice métallique qui comporte un insert anti-usure (14) en métal dur et/ou en céramique.

9. Cylindre broyeur (1) selon l'une des revendications précédentes, l'insert anti-usure (14) comportant une structure poreuse.

10. Cylindre broyeur (1) selon l'une des revendications précédentes, l'outil de broyage (18) étant formé à partir d'un matériau composite à matrice métallique qui comporte un insert anti-usure (14) en métal dur et/ou en céramique.

11. Procédé de fabrication d'un cylindre broyeur (1) d'un broyeur à cylindres (11), le cylindre broyeur (1) comportant une pluralité de plaques de broyage (10) qui forment la surface latérale du cylindre broyeur (1) et le procédé comprenant les étapes suivantes :
- positionner un insert anti-usure (14) en métal dur et/ou en céramique dans un moule de coulée destiné à couler une plaque de broyage (10) du cylindre broyeur (1),
- couler la plaque de broyage (10) à partir d'un matériau à matrice métallique de sorte que l'insert anti-usure (14) soit au moins partiellement enfermé par le matériau à matrice métallique, et
- fixer une pluralité d'outils de broyage (18) à la plaque de broyage (10).

12. Procédé selon la revendication 11, l'insert anti-usure (14) étant réalisé à partir d'un mélange pulvérulent et/ou granulaire de métal dur et/ou de céramique par chauffage avant le positionnement dans le moule de coulée.
